# EUROPÄISCHE PATENTSCHRIFT

(11) **EP 0 485 818 B1**
(45) Veröffentlichungstag und Bekanntmachung des Hinweises auf die Patenterteilung: **22.06.1994**
(21) Anmeldenummer: 91118675.7
(22) Anmeldetag: 01.11.1991
(51) Int. Cl.: F21Q 1/00, F21M 3/12

(54) **Scheinwerfer**
Headlight
Projecteur

(30) Priorität: 12.11.1990 CH 3577/90; 20.11.1990 CH 3577/90
(43) Veröffentlichungstag der Anmeldung: 20.05.1992
(73) Patentinhaber: Vereinigte Drahtwerke AG, CH-2501 Biel (CH)
(72) Erfinder: Schwaller, Edwin, CH-5024 Küttigen (CH); Bally, Diego, CH-8006 Zürich (CH); Zürcher, Walter, CH-5000 Aarau (CH)
(74) Vertreter: Petersen, Frank

(56) Entgegenhaltungen:
- DE-A- 1 472 525
- DE-A- 3 143 086
- DE-A- 3 317 519
- DE-B- 1 101 985
- GB-A- 120 581
- US-A- 1 571 139
- US-A- 1 674 460
- US-A- 4 213 171

## Beschreibung

Die Erfindung betrifft einen Scheinwerfer mit einer in der Scheinwerferachse angeordneten Lichtquelle, mit einem Reflektor und mit einer vor der Lichtquelle angeordneten Streuscheibe und insbesondere einen Scheinwerfer für relativ schwache Lichtquellen, wie sie etwa bei Fahrradlichtanlagen vorhanden sind. Die Erfindung betrifft auch die Verwendung eines solchen Scheinwerfers als Fahrradleuchte.

Bei Lichtanlagen mit relativ geringer Speiseleistung für die Lichtquellen ist es wichtig, dass das erzeugte Licht in optimaler Weise genutzt werden kann. Es soll ein möglichst kleiner Teil davon als Streulicht verloren gehen. Dabei ist zu unterscheiden zwischen dem Licht, welches von der Lichtquelle zunächst auf den Reflektor fällt und durch diesen ungefähr parallel gerichtet wird und dem Licht, das in einen vorderen Raumwinkel direkt auf die Streuscheibe fällt. Das Licht der ersten Herkunft lässt sich durch die Streuscheibenoptik relativ gut in die gewünschte Richtung ablenken, um einen entsprechenden Lichtkegel zu erzeugen. Beim direkt aus der Lichtquelle auf die Streuscheibe gelangenden Licht stellt sich das Problem, dass der Strahlengang relativ stark abgelenkt werden muss, wozu an der Streuscheibe eine Sammellinse vorgesehen sein muss. Dabei soll die Sammellinse einen möglichst grossen Raumwinkel des direkt abgestrahlten Lichts erfassen, ohne indessen einen zu grossen Flächenbereich der Streuscheibe einzunehmen. Es wurde hierzu bereits vorgeschlagen, innen auf die Streuscheibe eine relativ dicke Sammellinse aufzukitten, welche das Direktlicht der Lichtquelle bündelt. Diese Lösung ist indessen herstellungstechnisch aufwendig.

Es sind verschiedene Möglichkeiten bekannt, die Lichtausbeute derartiger Lampen zu verbessern. In US-A-1 571 139 wird die Möglichkeit gezeigt, eine Sammellinse möglichst nahe vor der Lampe zu plazieren und somit die Lichtausbeute zu verbessern. Der aus der Lampe austretende Lichtkegel hat jedoch eine sehr grosse Apertur, da die Streuscheibe grösstenteils als Diffusor ausgestaltet ist. Deshalb geht ein grosser Teil der Lichtintensität verloren. Bei den Lampen gemäss DE-A-3 317 519, DE-A-1 472 525 und GB-A-120 581 werden Fresnel-Linsen verwendet. Damit wird die Lichtausbeute verbessert. Jedoch ergibt sich bei Lampen dieser Art auf der Strasse ein Lichtfleck, dessen Intensität mit zunehmendem Abstand von der Lampe schnell abnimmt.

In US-A-1 674 460 und in DE-A-3 143 086 wird vorgeschlagen, Prismen in die Lampen einzubauen, welche zur Verhinderung einer Blendung entgegenkommender Verkehrsteilnehmer einen Teil des Lichtes nach unten ablenken. Damit wird zugleich mehr Licht auf einen Nahbereich der Strassenfläche geworfen. Damit entsteht zwar eine starke Ausleuchtung der Strassenfläche, die grosse Helligkeit des Nahbereichs sowie die Unregelmässigkeit der Lichtverteilung wird jedoch als unangenehm empfunden.

Es stellt sich damit die Aufgabe, einen Scheinwerfer der eingangs erwähnten Art so zu gestalten, dass bei im wesentlichen unverändertem Herstellungsaufwand eine wesentlich bessere Ausnutzung des Direktlichts der Lichtquelle und eine Reduktion des Falschlichts erzielen lässt.

Diese Aufgabe wird durch die in den Patentansprüchen 1-10 erwähnten Merkmale gelöst.

Indem die Streuscheibe nach innen gewölbt ist, kann ein wesentlich grösserer Raumwinkel des Direktlichts genutzt werden, wobei die vorzugsweise als Fresnellinse ausgebildete Sammellinsenstruktur keine wesentliche, lokale Verdickung der Streuscheibe nötig macht, die sich bei der Herstellung nicht beherrschen liesse. Die so ausgebildete Streuscheibe kann deshalb als einstückiger Formteil aus Kunststoff oder Glas in herkömmlicher Weise rationell hergestellt werden. Das noch reduziert auftretende Streulicht wird dabei mit Vorteil zur Erzeugung einer seitlich sichtbaren, leuchtenden Zone am Scheinwerfer genutzt, wozu an der Peripherie der Streuscheibe ein transparenter Ring ausgebildet ist, durch den Falschlicht radial austritt.

Nachfolgend werden anhand der Zeichnungen Ausführungsbeispiele der Erfindung näher erläutert. Es zeigen:
Figur 1 eine erste Ausführung des Scheinwerfers in Schnittansicht, längs einem Vertikalschnitt durch die Scheinwerferachse;
Figur 2 eine Frontansicht auf die Streuscheibe;
Figur 3 einen Schnitt entlang der Linie III-III in Figur 2;
Figur 4 eine Seitenansicht des Scheinwerfers einschliesslich seinem Gehäuse;
Figur 5 eine zweite Ausführung des Scheinwerfers in der Darstellung gemäss Figur 1, und
Figur 6 eine weitere Ausführung des Scheinwerfers mit zusätzlichem Reflektorring.

Anhand der Figuren 1 und 2 wird zunächst die optische Ausgestaltung des Scheinwerfers im Grundsatz erläutert, bevor auf weitere Einzelheiten eingetreten wird. Der Scheinwerfer besitzt eine Lichtquelle 1, welche vorzugsweise als Halogenlampe ausgebildet ist. Die Lichtquelle ist in Figur 1 punktförmig gezeichnet, ist jedoch in Wirklichkeit als Wendel ausgestaltet. Die Lichtquelle ist im Brennpunkt eines parabolisch oder elliptisch geformten Reflektors 2 angeordnet. Die auf den Reflektor 2 auftreffenden Lichtstrahlen aus der Lichtquelle werden deshalb ungefähr parallel zur Scheinwerferachse 3 reflektiert und treffen so auf eine Streuscheibe 4. Die Streuscheibe 4 ist aus lichtdurchlässigem Material, z.B. einem transparenten Kunststoff wie PMMA, geformt. Ihre Form bestimmt wesentlich den Strahlengang des Scheinwerfers.

Die Streuscheibe 4 ist dabei in unterschiedliche Zonen unterteilt. Eine zentrale Zone 5 ist zur Ablenkung des direkt aus der Lichtquelle 1 kommenden Lichts vorgesehen. Die aussen anschliessenden Randzonen 6,7,8 sind in eine obere Zone 6, eine mittlere Zone 7 und eine untere Zone 8 unterteilt (vergl. Fig. 2) und dienen für die Ablenkung des vom Reflektor 2 parallel reflektierten Lichts.

Die Streuscheibe 4 ist zur Lichtquelle 1 hin gewölbt. Dies bewirkt, dass die zentrale Zone 5 nahe bei der Lichtquelle 1 liegt und somit einen relativ grossen Raumwinkel des direkt abgestrahlten Lichts der Lichtquelle erfasst. Das in diesem Raumwinkel auf die Streuscheibe einfallende Licht wird mittels einer Sammellinsenstruktur zu einem Lichtbündel 10 gesammelt, das im wesentlichen in der Richtung der Scheinwerferachse 3 ausgestrahlt wird.

Die Sammellinsenstruktur in der zentralen Zone 5 ist als konzentrisch zur Achse 3 angeordnete Fresnellinse 9 ausgebildet, womit die Dicke der Streuscheibe 4 relativ gleichförmig bleibt. Dies ist eine wichtige Voraussetzung für ihre Herstellung als Kunststoff-Formkörper. Der Fresnellinse überlagert bildet die Streuscheibe in der zentralen Zone 5 im Vertikalschnitt eine Kurve vierter Ordnung, was bewirkt, dass die höher durch diese zentrale Zone 5 hindurchtretenden Strahlen etwas stärker, d.h. zur Achse 3 hin abgelenkt werden, als die tiefer hindurchtretenden Strahlen, die in Achsrichtung 3 verlaufen (vergl. Figur 1). Dies wiederum hat zur Folge, dass der auf die Strasse oder eine andere Unterlage schräg einfallende Lichtkegel zu einem Lichtfleck von im wesentlichen konstanter Helligkeit führt. Anders als bei herkömmlichen Lampen nimmt damit die Helligkeit im Lichtfleck, der durch den schräg einfallenden Lichtkegel erzeugt wird, nicht mit zunehmendem Abstand vom Scheinwerfer ab.

Eine entsprechende Ausgestaltung der Streuscheibe ist in den bereits erwähnten Randzonen 6,7,8 vorhanden, von denen in Figur 1 nur die obere Zone 6 und die untere Zone 8 sichtbar sind. Auch hier bildet die Streuscheibe im Vertikalschnitt zusätzlich zum Kreis eine Kurve vierter Ordnung mit entsprechend stärkerer Ablenkung der höher durchtretenden Strahlen. Entsprechend führen die Lichtbündel 11 und 12 aus diesen Zonen 6,8 bei schrägem Einfall ebenfalls zu einem Lichtfleck mit regelmässiger Lichtverteilung auf einer Unterlage.

Betrachtet man diese Zonen in einem Horizontalschnitt (vergl. Fig. 2 und 3), so besitzen sie eine Streulinsenstruktur 14 an sich bekannter Art, welche gemäss Figur 3 zu einer seitlichen Divergenz des Lichtkegels führt. Dieselbe Ausgestaltung besitzt die Randzone 7.

Wird der so ausgestaltete Scheinwerfer als Fahrradlampe eingesetzt, so erzeugt er im Abstand von 4 m bis 10 m von der Lampenposition einen im wesentlichen trapezförmigen Lichtfleck gleichmässiger Helligkeit auf der Strasse. Da dazu das Direktlicht des von der zentralen Zone 5 erfassten Raumwinkels beiträgt, kann die Lichtausbeute wesentlich verbessert werden.

Wie sich aus der Figur 1 ersehen lässt, wird ein Teil des Lichts aus der Lichtquelle weder am Reflektor gespiegelt, noch als Direktlicht von der zentralen Zone gesammelt. Dieses Streulicht wird nun ebenfalls genutzt, indem es seitlich radial durch einen transparenten Ring 15 austritt. Der transparente Ring besitzt vorzugsweise eine Signalfarbe, so dass er in seitlicher Ansicht als in Signalfarbe leuchtender Streifen in Erscheinung tritt (vergl. Figur 4). Damit trägt das Streulicht des Scheinwerfers zur seitlichen Markierung z.B. eines Fahrradfahrers in der Nacht bei, was sonst oft nur durch passive Reflektoren möglich ist. Der transparente Ring 15 kann zugleich als Montageelement zur Verbindung von Reflektor 2 und Streuscheibe 4 ausgestaltet sein.

Figur 4 zeigt eine mögliche Ausgestaltung des beschriebenen Scheinwerfers als Fahrradlampe. Der Scheinwerfer mit Signalring 15 und Reflektor 2 ist an einem Gehäuse 16 angeordnet.

In Figur 5 schliesslich ist eine etwas abgewandelte Ausgestaltung der Streuscheibe 4 gezeigt. Wie ersichtlich, unterscheidet sich diese von der Ausführung gemäss Figur 1 lediglich dadurch, dass die zentrale Zone 5 selbst nocheinmal eine Einwölbung gegen die Lichtquelle 1 hin bildet. Damit kann erreicht werden, dass der erfasste Raumwinkel des Direktlichts weiter vergrössert wird.

Wie aus Figur 6 zu ersehen ist, kann der beschriebene Scheinwerfer zudem mit einem nach vorn gerichteten Reflektorring 16 versehen sein. Sollte die Lichtquelle 1 oder deren Speisung ausfallen, so dient dieser dazu, das Fahrrad für den Gegenverkehr nachts dennoch erkennbar zu machen. Der Reflektorring 16 aus transparentem Plexiglas besitzt eine Rückseite 17 mit Reflektorstruktur. Er ist verschweisst mit einem als Signalring 15 ausgebildeten Ring aus transparentem roten Plexiglas, durch den seitlich in der beschriebenen Weise Streulicht austreten kann. Das Ganze kann als Schnappring ausgebildet sein zur Montage der Streuscheibe 4 am Reflektor 2. In dieser Ausführung stellt der erfindungsgemässe Scheinwerfer eine integrierte, aktiv und passiv wirksame, optische Kenntlichmachung im Verkehr dar.

Insgesamt gestattet es der beschriebene Scheinwerfer, Lichtquellen mit relativ geringer Leistung, wie sie z.B. bei Fahrradlichtanlagen eingesetzt werden, zur Lichterzeugung optimal zu nutzen, indem die Falschlichtverluste herabgesetzt werden und das Licht in optimaler Weise gerichtet abgestrahlt wird, so dass vor dem Fahrrad auf der Strasse ein ausgedehnter Lichtfleck mit gleichmässiger Lichtverteilung erzeugt wird. Die Komponenten, insbesondere die Streuscheibe, können in effizienten Verfahren als Formteile hergestellt werden.

## Patentansprüche

1. Scheinwerfer mit einer in der Scheinwerferachse (3) angeordneten Lichtquelle (1), mit einem parabolischen oder elliptischen Reflektor (2) und mit einer vor der Lichtquelle angeordneten Streuscheibe (4), welche als einstückiger Formteil ausgebildet und mit einer Wölbung gegen die Lichtquelle (1) hin versehen ist, wobei in einer der Lichtquelle (1) am nächsten kommenden, zentralen Zone (5) eine Sammellinsenstruktur (9) eingeformt ist, derart, dass ein wesentlicher Teil des von der Lichtquelle (1) direkt in einen vorderen Raumwinkel ausgestrahlten Lichts etwa in Richtung der Scheinwerferachse (3) gesammelt wird, wobei die zentrale Zone (5) von Randzonen (6, 7, 8) umgeben ist, dadurch gekennzeichnet, dass die zentrale Zone und gegebenenfalls die Randzonen derart ausgeformt sind, dass Strahlen, die durch den untersten Bereich jeder Zone treten, in Vertikalrichtung im wesentlichen parallel zur Scheinwerferachse gelenkt werden, während weiter oben durch die Zonen tretende Strahlen zunehmend nach unten abgelenkt werden, so dass eine vom Lichtkegel unter flachem Winkel beleuchtete Bodenfläche mit einer vom Abstand zum Scheinwerfer im wesentlichen unabhängigen Helligkeit ausgeleuchtet wird.

2. Scheinwerfer nach Anspruch 1, dadurch gekennzeichnet, dass sie Sammellinsenstruktur (9) mindestens im radial äusseren Bereich der zentralen Zone als Fresnellinse ausgebildet ist, deren Oberflächen im Vertikalschnitt von Kurven vierter Ordnung überlagert sind.

3. Scheinwerfer nach einem der vorangehenden Ansprüche, dadurch gekennzeichnet, dass die Streuscheibe in jeder Randzone (6, 7, 8) als sphärische Linse ausgebildet ist, deren Oberflächen im Vertikalschnitt von Kurven vierter Ordnung überlagert sind.

4. Scheinwerfer nach einem der vorangehenden Ansprüche, dadurch gekennzeichnet, dass die Streuscheibe (4) als Formteil von etwa gleichbleibender Dicke ausgebildet ist.

5. Scheinwerfer nach einem der vorangehenden Ansprüche, dadurch gekennzeichnet, dass in den Randzonen eine Ablenkung des Lichts in seitlicher Richtung derart erfolgt, dass ein seitlich divergierender Lichtkegel erzeugt wird.

6. Scheinwerfer nach einem der vorangehenden Ansprüche, dadurch gekennzeichnet, dass die zentrale Zone (5) mit einer zusätzlichen Wölbung gegen die Lichtquelle hin versehen ist.

7. Scheinwerfer nach einem der vorangehenden Ansprüche, dadurch gekennzeichnet, dass an der Peripherie der Streuscheibe (4) ein transparenter Ring (15) ausgebildet ist, durch welchen Streulicht radial austritt.

8. Scheinwerfer nach Anspruch 7, dadurch gekennzeichnet, dass der transparente Ring (15) eine Signalfarbe besitzt.

9. Scheinwerfer nach einem der Ansprüche 7 oder 8, dadurch gekennzeichnet, dass der transparente Ring (15) als Haltering für die Befestigung der Streuscheibe am Reflektor ausgebildet ist.

10. Scheinwerfer nach einem der vorangehenden Ansprüche, dadurch gekennzeichnet, dass die Lichtquelle (1) eine Halogenlampe ist.

11. Verwendung eines Scheinwerfers gemäß einem der Ansprüche 1-10 als Fahrradleuchte.

## Claims

1. Headlight with a light source (1) located in the headlight axis (3), with a parabolic or elliptical reflector (2) and a light ray guiding disk (4) located in front of the light source and formed as an integrally formed article and provided with a dome towards the light source (1), whereby a collective lens structure (9) is formed in a central zone (5) having the smallest distance from the light source (1) in such a manner that a substantial portion of the light beamed from the light source (1) directly in a forward spatial angle is converged roughly in the direction of the headlight axis (3), whereby the central zone is surrounded by edge zones (6, 7, 8), characterized in that the central zone and possibly the edge zones are shaped in such a manner that rays which pass through the lowest area of each zone are guided in vertical direction substantially parallel to the headlight axis, whereas rays passing more above through these zones are increasingly deflected downwards such that a ground area illuminated by the light cone at an acute angle is illuminated with a brightness substantially independent from the distance to the headlight.

2. Headlight according to claim 1, characterized in that the collective lens structure (9) is structured at least at the radially outer area of the central zone as Fresnel lens, of which the surfaces are superimposed in the vertical section by curves in the fourth order.

3. Headlight according to one of the preceding claims, characterized in that the ray guiding disk is structured in every edge zone (6, 7, 8) as spherical lens of which the surfaces are superimposed in the vertical section by curves in the fourth order.

4. Headlight according to one of the preceding claims, characterized in that the light ray guiding disk (4) is structured as formed article of a substantially equal thickness.

5. Headlight according to one of the preceding claims, characterized in that in the edge zone a deflection of the light in lateral direction proceeds in such a manner that a laterally diverging light cone is produced.

6. Headlight according to one of the preceding claims, characterized in that the central zone (5) comprises an additional arch towards the light source.

7. Headlight according to one of the preceding claims, characterized in that a transparent ring (15) is formed at the periphery of the light ray guiding disk (4), through which stray light exits radially.

8. Headlight according to claim 7, characterized in that the transparent ring (15) possesses a signal colour.

9. Headlight according to one of the claims, characterized in that the transparent ring (15) is structured as support ring for the mounting of the light ray guiding disk to the reflector.

10. Headlight according to one of the preceding claims, characterized in that the light source (1) is a halide light.

11. Use of a headlight according to one of the claims 1-10 as bicycle light.

## Revendications

1. Phare avec une source lumineuse (1) agencée dans son axe (3), avec un réflecteur (2) parabolique ou elliptique et un diffuseur (4) agencé devant la source lumineuse, ce diffuseur étant réalisé en une pièce et présentant une courbure face à la source lumineuse (1), une structure (9) faisant office de lentille convergente étant formée dans sa zone centrale (5) la plus proche de la source lumineuse (1) de manière à concentrer une notable partie de la lumière émise directement par la source (1) dans un angle solide dirigé vers l'avant et approximativement dans l'axe (3) du phare, la zone centrale (5) étant entourée par des zones périphériques (6, 7, 8), caractérisé en ce que la zone centrale, et le cas échéant les zones périphériques, sont conformées de façon à ce que les rayons passant par la partie inférieure de chaque zone soient dirigés en direction verticale essentiellement parallèlement à l'axe du phare, alors que les rayons traversant cette zone plus haut sont progressivement de plus en plus déviés vers le bas, de manière à ce qu'une surface du sol éclairée en biais sous un faible angle soit illuminée avec une intensité largement indépendante de la distance jusqu'au phare.

2. Phare selon la revendication 1, caractérisé en ce que la structure (9) faisant office de lentille convergente forme une lentille de Fresnel au moins dans la région située radialement dans la région extérieure de la zone centrale, des courbes du quatrième degré étant superposées à ses surfaces vues en coupes verticales.

3. Phare selon une des revendications précédentes, caractérisé en ce que le diffuseur forme, dans chaque zone périphérique (6, 7, 8) une lentille sphérique, des courbes du quatrième degré étant superposées aux surfaces de celle-ci vues en coupes verticales.

4. Phare selon une des revendications précédentes, caractérisé en ce que le diffuseur (4) forme une pièce intégrale d'épaisseur sensiblement constante.

5. Phare selon une des revendications précédentes, caractérisé en ce que la lumière est déviée latéralement dans les zones périphériques de manière à produire un faisceau lumineux divergeant latéralement.

6. Phare selon une des revendications précédentes, caractérisé en ce que la zone centrale (5) présente une courbure additionnelle en direction de la source lumineuse.

7. Phare selon une des revendications précédentes, caractérisé en ce qu'il comporte à la périphérie du diffuseur (4) un anneau transparent (15) laissant passer de la lumière diffuse en direction radiale.

8. Phare selon la revendication 7, caractérisé en ce que l'anneau transparent (15) est en une couleur-choc.

9. Phare selon une des revendications 7 ou 8, caractérisé en ce que l'anneau transparent (15) constitue un anneau de fixation pour attacher le diffuseur au réflecteur.

10. Phare selon une des revendications précédentes, caractérisé en ce que la source de lumière est une lampe à halogène.

11. Utilisation d'un phare selon une des revendications 1 à 10 comme phare de bicyclette.
